# FASCICULE DE BREVET EUROPEEN

(11) **EP 0 488 956 B1**
(45) Date de publication et mention de la délivrance du brevet: **09.11.1994**
(21) Numéro de dépôt: 91810918.2
(22) Date de dépôt: 26.11.1991
(51) Int. Cl.: D05B 27/22

(54) **Machine à coudre**
Nähmaschine
Sewing machine

(30) Priorité: 29.11.1990 CH 3780/90
(43) Date de publication de la demande: 03.06.1992
(73) Titulaire: MEFINA S.A., CH-1701 Fribourg (CH)
(72) Inventeur: Jimenez, Antonio, CH-1217 Meyrin (CH); Deplante, Patrice, F-74100 Annemasse (FR)

(56) Documents cités:
- EP-A- 0 374 090
- DE-C- 3 121 266
- FR-A- 1 401 129

## Description

La présente invention se rapporte à une machine à coudre comprenant un mécanisme d'entraînement du matériau à coudre associé à un dispositif de réglage de l'amplitude et du sens de l'entraînement du tissu, ce mécanisme comportant un arbre d'entraînement et un organe de transport du tissu, dont deux extrémités opposées sont reliées cinématiquement à cet arbre d'entraînement par deux transmissions à bielles et leviers, dont l'une définit une première trajectoire de déplacement dans une direction sensiblement parallèle à un plan de support du tissu, tandis que l'autre définit une seconde trajectoire de déplacement dans une direction sensiblement perpendiculaire à ce plan, ledit dispositif de réglage comprenant une coulisse en arc de cercle centrée sur une trajectoire décrite par une articulation entre deux bielles dudit mécanisme de transport, cette coulisse étant montée pivotante autour d'un axe passant par le centre de cette trajectoire, et des moyens palpeurs solidaires dudit axe, en prise avec cette coulisse.

Une telle machine à coudre est décrite dans le EP-Al-0 374 090. Dans cette machine à coudre, la coulisse est ménagée à l'extrémité d'un cylindre métallique, dont la face cylindrique est engagée dans un roulement pour assurer un pivotement sans jeu, garant de la précision du réglage angulaire de la coulisse. Cette solution donne des résultats tout à fait satisfaisants du point de vue de la précision, mais elle a l'inconvénient de revenir assez cher, tant en ce qui concerne l'usinage de la coulisse qui doit être d'une très grande précision, que le pivotement par roulement.

On a déjà proposé dans le DE-Cl-3121266 un dispositif de réglage de l'amplitude et/ou du sens de l'avance du tissu de ce genre dans lequel le guide de coulisse et/ou le coulisseau sont en matière plastique et présentent des paires de surfaces de glissement divergentes. Pour faciliter le glissement du coulisseau dans le guide de coulisse, la matière plastique choisie est à faible coefficient de frottement et peut à cet effet être formée de PTFE avec adjonction de silicone ou de poudre de graphite pour réduire le coefficient de frottement. Il n'en demeure pas moins que le frottement existe et qu'il est susceptible d'entraîner tôt ou tard une usure. En outre, le fait que les surfaces actives du guide de coulisse et/ou du coulisseau soient en matière plastique ne permet pas de garantir une longue durée de vie du dispositif.

Le but de la présente invention est de remédier au moins en partie aux inconvénients susmentionnés.

A cet effet, la présente invention a pour objet une machine à coudre selon la revendication 1.

Compte tenu de la forme relativement complexe de la coulisse, il est plus simple de la former par emboutissage dans une feuille métallique que par usinage dans la masse. En outre, la précision et la reproductibilité sont assurées avec davantage de sécurité et à un moindre coût.

D'autres avantages apparaîtront à la lumière de la description qui va suivre et du dessin annexé qui illustre, schématiquement et à titre d'exemple, une forme d'exécution de la machine à coudre objet de la présente invention.

La figure 1 est une vue en coupe selon la ligne I-I des figures 2 et 3.

La figure 2 est une vue en coupe selon la ligne II-II de la figure 1.

La figure 3 est une vue en coupe selon la ligne III-III de la figure 1.

La figure 4 est une vue en coupe agrandie selon la ligne IV-IV de la figure 2.

Etant donné que le principe du réglage de l'amplitude et du sens de l'entraînement du tissu est identique à celui qui est décrit en détail dans le EP-Al-0 374 090 susmentionné, ce principe ne sera pas expliqué à nouveau, dans la mesure où il n'est pas indispensable pour comprendre la présente invention et que le lecteur peut se reporter au document précité pour les détails relatifs à ce principe.

Le mécanisme de transport du tissu et son dispositif de réglage sont illustrés par les figures 1 à 3. Ce mécanisme comporte (fig. 3) un arbre d'entraînement 3 solidaire d'une bielle 4 dont une extrémité est articulée autour d'un excentrique 5 décrivant une trajectoire circulaire autour de l'axe de cet arbre d'entraînement 3. Cet arbre 3 porte également une came 6 contre laquelle appuie un bras d'un levier 7 dont l'autre bras est relié à une extrémité d'un organe de transport du tissu 8 par une bielle 9. Un ressort de rappel 2 tend à maintenir le levier 7 en contact avec la came 6.

L'autre extrémité de cet organe de transport 8 est articulée à un bras d'un levier 10 dont l'autre bras est relié à la bielle 4 par une biellette 11.

Comme illustré par la figure 4, l'axe 12 porte deux galets 13 et 14, dont l'un 13 est tronconique, qui s'engagent dans une coulisse 20 (fig. 2) ménagée dans un mobile 15 muni d'un perçage axial de section cylindrique circulaire et monté pivotant sur un pivot 16 fixé au bâti B portant le mécanisme de transport. Ce mobile 15, qui sert à régler l'amplitude et le sens d'entraînement du transporteur 8a, porte une denture 17 destinée à venir en prise avec un pignon 18 solidaire de l'arbre d'un moteur pas à pas 19 et destiné à orienter la coulisse 20 autour d'un point central de la trajectoire de l'axe 12, déplacé selon un mouvement alternatif par la bielle 4. Un ressort 21, disposé entre le bâti B et le levier 10 presse axialement ce levier et, par conséquent, l'axe 12 et les galets 13 et 14 qu'il porte en direction du mobile 15.

Si l'on se reporte aux figures 2 et 4 pour examiner plus en détail la coulisse 20 et les galets 13 et 14, on constate que cette coulisse est formée de deux pistes en arcs de cercles concentriques 20a et 20b, dont l'une 20a est engendrée par un cône roulant sur la trajectoire de l'axe 12, tandis que l'autre 20b est engendrée par un cylindre roulant sur cette même trajectoire. Le rayon et la conicité du galet 13 par rapport à son axe de pivotement sont identiques au rayon et à la conicité de la piste 20a par rapport à l'axe de pivotement du mobile 15, de sorte que les deux axes sont coaxiaux lorsque le galet 13 est au centre de la piste 20a comme illustré par la figure 4. Des lors, le rayon du galet 14 est donné par la distance entre le centre de l'axe 12 et la piste 20b, le galet 13 appuyant contre la piste 20a. Pour éviter un coincement du galet 14 au cas où les axes de pivotement du mobile 15, d'une part, et des galets 13, 14, d'autre part, ne seraient pas parfaitement alignés, la surface de révolution du galet 14 est légèrement convexe comme illustré par la figure 4.

Les pistes 20a et 20b sont embouties dans une feuille d'acier emboutie 22 rapportée sur une empreinte de forme complémentaire, que présente l'extrémité du mobile 15 venu de moulage en matière plastique et maintenue par des vis 23.

L'extrémité du pivot 16 engagée dans le perçage axial du mobile 15 présente un évidement axial 24 à fond conique centré sur l'axe du pivot 16. Cet évidement 24 reçoit une bille 25 dont une calotte dépasse l'extrémité du pivot 16 et sert de surface de butée contre laquelle le fond de la feuille d'acier emboutie 22, qui pourrait aussi avoir une forme sphérique, est pressé par l'intermédiaire du ressort 21 (fig. 1) du levier 10 de la biellette 11, de l'axe 12 et du galet 13.

## Revendications

1. Machine à coudre comprenant un mécanisme d'entraînement du matériau à coudre associé à un dispositif de réglage de l'amplitude et du sens de l'entraînement de ce matériau, ce mécanisme comportant un arbre d'entraînement (3) et un organe d'entraînement (8), dont deux extrémités opposées sont reliées cinématiquement à cet arbre d'entraînement (3) par deux transmissions à bielles (4, 9, 11) et leviers (7, 10), dont l'une définit une première trajectoire de déplacement dans une direction sensiblement parallèle à un plan de support du matériau à coudre, tandis que l'autre définit une seconde trajectoire de déplacement dans une direction sensiblement perpendiculaire à ce plan, ledit dispositif de réglage comprenant une coulisse (20) en arc de cercle centrée sur une trajectoire décrite par une articulation (12) entre deux bielles (4, 11) dudit mécanisme d'entraînement, cette coulisse (20) étant montée pivotante autour d'un axe (16) passant par le centre de cette trajectoire, et des moyens palpeurs (13, 14) solidaires dudit axe (12), en prise avec cette coulisse (20), caractérisée par le fait que cette coulisse (20) est formée par une feuille métallique profilée (22), rapportée sur un organe (15) monté pivotant autour dudit axe (16).

2. Machine à coudre selon la revendication 1, caractérisé par le fait que l'organe (15) monté pivotant est en une matière plastique et présente une ouverture axiale de section cylindrique circulaire engagée sur un arbre de pivotement (16) solidaire du bâti (B) et que l'extrémité de cet arbre (16) vient en butée axiale avec le revers de la feuille métallique profilée (22), au moins l'une des deux surfaces de butée présentant une surface de contact de forme sphérique (25).

3. Machine à coudre selon la revendication 2, caractérisée par le fait que l'une desdites surfaces de butée est constituée par une bille (25) placée dans un évidement (24) ménagé à l'extrémité dudit arbre (16).

## Claims

1. A sewing machine comprising a mechanism for feeding the material to be sewn connected to a device for adjusting the amplitude and direction of feed of this material, the said mechanism comprising a drive shaft (3) and a feed member (8), two opposing ends of which are connected kinematically to the said drive shaft (3) by two rod (4, 9, 11) and lever (7, 10) transmissions, one of which defines a first displacement path in a direction substantially parallel to a plane supporting the material to be sewn, while the other defines a second displacement path in a direction substantially perpendicular to this plane, the said adjusting device comprising an arc-shaped slide (20) centred on a path described by an articulation (12) between two rods (4, 11) of the said feed mechanism, the said slide (20) being mounted so as to pivot about a spindle (16) extending through the centre of this path, and sensing means (13, 14) integral with the said spindle (12) and in engagement with the said slide (20), characterised in that the said slide (20) is formed by a profiled metal sheet (22) mounted on a member (15) mounted so as to pivot about the said spindle (16).

2. A sewing machine according to claim 1, characterised in that the pivotably mounted member (15) is made of plastics and has an axial opening of circular cylindrical cross-section engaged on a pivot spindle (16) integral with the frame (B), and in that the end of this spindle (16) abuts axially against the reverse of the profiled metal sheet (22), at least one of the two abutment surfaces having a spherical contact surface (25).

3. A sewing machine according to claim 2, characterised in that one of the said abutment surfaces is formed by a ball (25) arranged in a recess (24) provided at the end of the said spindle (16).

## Patentansprüche

1. Nähmaschine mit einem Antriebsmechanismus für das zu nähende Material, der einer Vorrichtung zum Einstellen der Größe und der Richtung der Mitnahme des Materials zugeordnet ist, wobei der Mechanismus eine Antriebswelle (3) und ein Antriebsorgan (8) aufweist, von dem zwei entgegengesetzte Enden kinematisch mit der Antriebswelle (3) durch zwei Übertragungsantriebe mit Stangen (4, 9, 11) und Hebeln (7, 10) verbunden sind, wobei das eine Ende eine erste Fortbewegungsbahn in einer Richtung definiert, die im wesentlichen parallel zu einer Auflageebene des zu nähenden Materials verläuft, während das andere Ende eine zweite Fortbewegungsbahn in einer Ebene definiert, die im wesentlichen senkecht zu der Auflageebene verläuft, wobei die Einstellvorrichtung eine kreisbogenförmige Kulisse (20) aufweist, die auf eine Bewegungsbahn zentriert ist, welche durch eine Schwenkachse (12) zwischen zwei Stangen (4, 11) des Antriebsmechanismus beschrieben wird, wobei die Kulise 820) schwenkbar um eine Achse (16) montiert ist, die duch die Mitte der genannten Bewegungsbahn verläuft, und mit Fühlvorrichtungen (13, 14), die fest mit der Achse (12) verbunden sind und in Berührung mit der Kulisse (20) stehen,
dadurch **gekennzeichnet,** daß die Kulisse aus einem profilierten Blech (22) besteht, das auf einem Körper (15) sitzt, der schwenkbar um die Achse (16) gelagert ist.

2. Nähmaschine nach Anspruch 1, dadurch gekennzeichnet, daß der schwenkbar montierte Körper (15) aus Kunststoff besteht und eine axiale Öffnung mit zylindrischem, kreisförmigem Querschnitt besitzt, die auf einer Schwenkwelle (16) sitzt, welche fest mit dem Gehäuse (B) verbunden ist, und daß das Ende dieser Welle (16) axial in Anschlag mit der Rückseite des profilierten Bleches (22) steht, wobei mindestens eine der beiden Anschlagoberflächen eine kugelförmige Berührungsoberfläche (25) besitzt.

3. Nähmaschine nach Anspruch 2, dadurch gekennzeichnet, daß die eine der Anschlagoberflächen aus einer Kugel (25) besteht, die in einer Vertiefung (24) plaziert ist, welche an das Ende der Welle (16) angearbeitet ist.
